# EUROPÄISCHE PATENTSCHRIFT

(11) **EP 4 379 169 B1**
(45) Veröffentlichungstag und Bekanntmachung des Hinweises auf die Patenterteilung: **23.07.2025**
(21) Anmeldenummer: 23213782.8
(22) Anmeldetag: 01.12.2023
(51) Int. Cl.: E04G 1/14, E04G 5/14, E04G 7/30, E04G 7/32, E04G 7/34, E04G 1/15

(54) **VERTIKALRAHMEN-SYSTEM FÜR EIN SYSTEMGERÜST**
VERTICAL FRAME SYSTEM FOR A SYSTEM FRAME
SYSTÈME DE CADRE VERTICAL POUR ÉCHAFAUDAGE DE SYSTÈME

(30) Priorität: 03.12.2022 DE 102022132115
(43) Veröffentlichungstag der Anmeldung: 05.06.2024
(73) Patentinhaber: Perseke, Marius, 72654 Neckartenzlingen Baden-Württemberg (DE)
(72) Erfinder: Perseke, Marius, 72654 Neckartenzlingen Baden-Württemberg (DE)
(74) Vertreter: Beckord & Niedlich Patentanwälte PartG mbB

(56) Entgegenhaltungen:
- WO-A1-2015/187010
- DE-A1- 102021 101 768
- DE-U1- 202020 003 946

## Beschreibung

Die Erfindung betrifft ein Vertikalrahmen-System für ein Systemgerüst sowie ein Systemgerüst mit einem solchen Vertikalrahmen-System und ein Verfahren zum Aufbau eines solchen Systemgerüsts.

Gerüste gibt es seit mehreren Jahrhunderten und sind vorübergehende Hilfskonstruktion aus Gerüstbauteilen, die als Arbeitsplattform, zur Befestigung der Schalung oder als Schutzeinrichtung verwendet werden. Die Erfindung betrifft den Bereich der Arbeitsgerüste, die dazu dienen, Arbeiten an schwer zugänglichen Bauwerksteilen auszuführen, und der Schutzgerüste, die dazu gedacht sind, Arbeiter und Passanten gegen Absturz zu sichern oder um diese vor herabfallenden Bauteilen zu schützen.

Gerüste gibt es in mannigfaltigen Varianten, z.B. als auf dem Boden stehende Standgerüste, an Gebäuden befestigte Hängegerüste, Auslegergerüste oder Konsolengerüste. Auch wenn Gerüste einfach aus Stangen oder Leitern und Brettern zusammengebaut werden, haben sich im modernen Bau Systemgerüste durchgesetzt, die aus normierten Systembauteilen bestehen. Diesbezüglich werden z.B. Rahmengerüste verwendet, die auf dem Boden häufig auf Bodenplatten aufliegende Fußspindeln aufweisen, in die senkrecht Vertikalrahmen eingesteckt werden, die waagerecht mit Belagteilen verbunden werden, die als Lauf- und Arbeitsfläche dienen können. Zusätzliche Stabilität geben waagerechte Längsriegel und Diagonale. Die Zelle zwischen zwei Vertikalrahmen und zwei Belagteilen wird häufig als Gerüstfeld bezeichnet, ein Stockwerk eines Gerüsts als Gerüstlage und eine vertikale Anordnung mehrerer Gerüstfelder als Gerüstabschnitt.

Die einzelnen Gerüstlagen sind mit Geländern versehen, die ein Abstürzen von Menschen verhindern. Oftmals werden Geländer aus zwei horizontalen Stangen gebildet, dem oberen Geländerholm und dem zwischen Geländerholm und Belagteilen angeordneten Zwischenholm. Seit neustem wird versucht, bereits beim Aufbau einer neuen Gerüstlage diese direkt mit einem Geländer zu versehen, damit ein weiterer Aufbau auf dieser Gerüstlage sicher vonstatten gehen kann. Dies kann mit Hilfsgeländern geschehen, die außen am Gerüst vorübergehend angebracht werden oder durch ein sogenanntes vorauslaufendes Geländer. Ein solches vorauslaufendes Geländer einer Gerüstlage wird von einer darunterliegenden Gerüstlage aufgebaut, also von einer absturzsicheren Position aus.

Ein Nachteil des Standes der Technik ist die vergleichsweise sperrige Ausführung der Vertikalrahmen, der häufig aus einem Rechteck, eine U-Form oder eine H-Form von Stahlrohren gebildet wird. Solche Vertikalrahmen sind vergleichsweise schwer, insbesondere wenn mit ihnen ein vorauslaufendes Geländer errichtet werden soll und benötigen bei der Lagerung ein vergleichsweise großes Volumen.

Ein weiterer Nachteil des Standes der Technik ist zumindest bei rechteckigen Vertikalrahmen, dass diese in Fußhöhe der nächsten Gerüstlage enden. Ein Aufbau eines vorauslaufenden Geländers ist damit nur schwer bis gar nicht zu realisieren. Lösungen zum Aufbau eines vorauslaufenden Geländers gibt es bereits, jedoch benötigt man dazu zusätzliche Elemente, z.B. Hilfsgeländer, oder es muss der Bestand an Systemteilen gegen ein neues Gerüstsystem ausgetauscht werden, welches ein vorauslaufendes Geländer realisieren lässt.

WO 2015/187010 A1 offenbart ein Vertikalrahmen-System mit den Merkmalen des einleitenden Teils des Anspruchs 1.

Aufgabe der Erfindung war es, die Nachteile des Standes der Technik zu überwinden und ein Vertikalrahmen-System für ein Systemgerüst bzw. ein Systemgerüst zur Verfügung zu stellen, welches im demontierten Zustand platzsparend gelagert werden kann und insbesondere auch zum Aufbau eines Gerüsts mit einem vorauslaufenden Geländer eingesetzt werden kann. Insbesondere ist eine Aufgabe der Erfindung, dass der Bestand eines Gerüstbauers nicht ausgewechselt werden muss und dass das Vertikalrahmen-System bevorzugt mit den bestehenden Gerüstteilen kombinierbar ist. Diese Aufgabe wird durch ein Vertikalrahmen-System für ein Systemgerüst sowie ein Systemgerüst mit einem solchen Vertikalrahmen-System und ein Verfahren zum Aufbau eines solchen Systemgerüsts gemäß den Ansprüchen gelöst.

Vorab sei darauf hingewiesen, dass Positionsangaben wie "oben", "unten" oder "seitlich" von der bestimmungsgemäßen Anordnung der jeweiligen Komponente in einem Systemgerüst ausgehen. So sind beispielsweise die Stirnseiten von Vertikalstielen oben und unten. Die Ausdrücke "horizontal" und "vertikal" folgen diesen Positionsangaben, so dass z.B. "vertikal" "senkrecht von unten nach oben ausgerichtet" entspricht. Der Ausdruck "längs" bedeutet "parallel zur Längsachse". Alle Angaben von Positionen verstehen sich im Bereich der typischen Toleranzen im Gerüstbau.

Das gemäß Anspruch 1 erfindungsgemäße Vertikalrahmen-System für ein Systemgerüst umfasst zwei Vertikalstiele und einen Horizontalriegel, die bestimmungsgemäß zu einem, bevorzugt H-förmigen (ggf. auch U-förmigen bzw. O-förmigen) Vertikalrahmen miteinander lösbar verbindbar sind. Für jeden Vertikalstiel umfasst das Vertikalrahmen-System ein Verriegelungselement, dazu ausgestaltet, die lösbare Verbindung zu verriegeln.

Diese Elemente sind im Gerüstbau dem Fachmann bekannt. Beispielsweise ist ein Vertikalrahmen oft aus zwei Vertikalstielen und zwei Horizontalriegeln aufgebaut, die miteinander verschweißt sind. Gemäß der Erfindung sind die Vertikalstiele und der Horizontalriegel nicht miteinander verschweißt, sondern lösbar miteinander verbunden. Dadurch können sie im demontierten Zustand platzsparend gelagert werden. Für eine ausreichende Stabilität im verbundenen Zustand sorgt die Verriegelung. Auch wenn die Komponenten durchaus aus Kunststoff oder Holz gefertigt sein können, so ist doch Metall das bevorzugte Material, da es eine sehr hoher Festigkeit hat. Die Vertikalstiele und der Horizontalriegel sind bevorzugt als (hohle) Rohre ausgestaltet, wobei die Vertikalstiele bevorzugt einen runden Querschnitt haben sind und der Horizontalriegel bevorzugt einen viereckigen Querschnitt hat.

Die Komponenten des Vertikalrahmen-Systems sind besonders gestaltet, um einen einfachen Zusammenbau bei gleichzeitig hoher Festigkeit des Vertikalrahmen-Systems zu gewährleisten.

Der Horizontalriegel weist an seinen Stirnenden jeweils eine Halterung zum Halten eines senkrechten Vertikalstiels auf. Jede dieser Halterungen umfasst dabei eine vertikale Aufnahmenut und ist so geformt, dass ein Vertikalstiel seitlich in die Aufnahmenut eingeschoben werden kann und dort formschlüssig gehalten wird. Nach den Angaben zu Positionen meint "seitlich eingeschoben", dass ein vertikal ausgerichteter Vertikalstiel mit einer horizontalen Bewegung in eine Aufnahmenut eingeschoben werden kann. Die Aufnahmenuten müssen also entsprechend der Vertikalstiele ausgerichtet sein.

Beispielsweise kann eine Halterung ein U-förmiges Profil haben, wobei der Innenraum des U-Profils vertikal verläuft, also das U auf der Seite liegt.

Die Halterungen sind dabei so ausgerichtet, dass die Vertikalstiele von unterschiedlichen, insbesondere entgegengesetzten, Seiten in die Aufnahmenuten eingeschoben werden können. Dies bedeutet, dass zum Anordnen der Vertikalstiele an dem Horizontalriegel der eine Vertikalstiel in eine horizontale Richtung verschoben wird und der andere Vertikalstiel in eine andere, insbesondere entgegengesetzte, horizontale Richtung. Beispielsweise kann bei einem Horizontalriegel mit zwei U-Profilen als Halterungen das eine U-Profil zur einen Seite der Längsachse des Horizontalriegels offen sein und das andere U-Profil zur gegenüberliegenden Seite.

Der Horizontalriegel hat bevorzugt eine U-Form oder H-Form. Dies bedeutet, dass die Halterungen länglich sind, zumindest länger als die Höhe eines zwischen den Halterungen liegenden Horizontalholms des Horizontalriegels. Ein horizontal ausgerichteter Horizontalholm und vertikal ausgerichtete längliche Halterungen ergeben bei dieser bevorzugten Ausführungsform eine H-Form oder eine U-Form.

Der Horizontalriegel kann einstückig ausgeführt sein oder aus mehreren zusammengefügten (z.B. verschweißten) Einzelteilen bestehen.

Jeder der beiden Vertikalstiele weist in seinem mittleren Bereich einen zumindest teilweise umlaufenden Wulst als Blockierelement auf. Dieses Blockierelement ist so gestaltet, dass es ein Verrutschen des Horizontalriegels längs des Vertikalstiels nach unten blockiert. Bei dem bestimmungsgemäßen Aufbau liegt der Horizontalriegel auf dem Blockierelement auf. Da die Vertikalstiele seitlich in den Horizontalriegel eingeschoben werden, kann dieser zuweilen an den Vertikalstielen entlang rutschen. Da bei einem aufgebauten Gerüst die Schwerkraft wirkt, muss nur ein Rutschen nach unten verhindert werden. Dies wird durch das Blockierelement erreicht. Der Wulst ragt seitlich aus der Mantelfläche heraus.

Jedes der Verriegelungselemente ist dazu ausgestaltet, einen Vertikalstiel in der Aufnahmenut zu verriegeln, so dass im bestimmungsgemäß zusammengesetzten Zustand der Horizontalriegel auf dem Wulst ruht und die Vertikalstiele in den Halterungen gehaltert werden. Da beide Vertikalstiele sicher gehaltert werden müssen, dient zumindest ein Verriegelungselement dazu, die eine Halterung zu verriegeln und ein anderes Verriegelungselement dazu, die andere Halterung zu verriegeln. Ein einfaches Verriegelungselement ist ein Riegel, der in eine Position gebracht werden kann, welche die Öffnung versperrt, durch die ein Vertikalstiel in die Aufnahmenut eingeschoben werden kann. Ein Verriegelungselement kann aber auch auf andere Weise den Vertikalstiel in der Aufnahmenut fixieren, wie nachfolgend noch beschrieben wird.

Ein erfindungsgemäßes Systemgerüst umfasst eine Anzahl, insbesondere eine Mehrzahl, von erfindungsgemäßen Vertikalrahmen-Systemen. Besonders bevorzugt ist ein Systemgerüst, in dem herkömmliche Gerüstelemente mit den besonderen Vertikalrahmen-Systemen kombiniert sind. Sollen andere als H-förmige Vertikalrahmen mit den erfindungsgemäßen Vertikalrahmen kombiniert werden, können Adapterelemente zum Ausgleich von Höhenunterschieden verwendet werden.

Ein erfindungsgemäßes Verfahren zum Aufbau eines Systemgerüsts mit einem erfindungsgemäßen Vertikalrahmen-System umfasst die folgenden Schritte:
- Aufstecken der beiden Vertikalstiele mit einem Stirnende auf einen vertikalen Holm einer Gerüstbasis oder auf den Holm eines bereits montierten Vertikalrahmens, so dass die beiden Vertikalstiele nebeneinander in einer vertikalen, parallelen Anordnung mit einer im Wesentlichen horizontalen Stoßebene deren Stirnseiten die Stirnfläche eines Gerüstfachs bilden,
- Anordnen des Horizontalriegels zwischen den beiden Vertikalstielen durch seitliches Einschieben der Vertikalstiele in die Aufnahmenuten der Halterungen, insbesondere durch eine Drehung des Horizontalriegels um die Vertikale, so dass die Blockierelemente der Vertikalstiele unter dem Horizontalriegel liegen,
- Verriegeln der Vertikalstiele in den Halterungen, zumindest so, dass sich diese nicht seitlich aus den Halterungen heraus bewegen können (und bevorzugt auch nicht kippen können).

Wie Vertikalstiele auf einen vertikalen Holm aufgesteckt werden, ist Stand der Technik. Typischerweise sind die Stiele an ihren Stirnseiten so geformt wie die Stirnseiten der herkömmlichen Vertikalrahmen, so dass an der einen Stirnseite ein Zapfen ausgebildet ist, der in eine Öffnung an der gegenüberliegenden Stirnseite passgenau eingreifen kann. Die Vertikalstiele können dabei auf eine Gerüstbasis gesteckt werden oder auf den Holm eines bereits montierten Vertikalrahmens (womit auch ein bereits montiertes Vertikalrahmen-System gemeint sein kann). das neu angebrachte Vertikalrahmen-System soll dabei wieder eine H-Form ergeben, also die beiden Vertikalstiele sollten in einer vertikalen, parallelen Anordnung mit einer im Wesentlichen horizontalen Stoßebene deren Stirnseiten vorliegen. Dies geschieht automatisch, wenn sie auf bereits ordnungsgemäß aufgebaute Gerüstkomponenten aufgesteckt werden.

Das seitliches Einschieben der Vertikalstiele in die Aufnahmenuten der Halterungen eines Horizontalriegels kann z.B. dadurch erfolgen, dass ein Horizontalriegel mit seitlich gegenüberliegenden Öffnungen der Aufnahmenuten (eine rechts, die andere links) mit einer Drehbewegung um die Vertikale mit den Vertikalstielen in Kontakt gebracht wird. Die Blockierelemente der Vertikalstiele sollten unter dem Horizontalriegel liegen, damit der Horizontalriegel nicht nach unten rutschen kann. Es sollte bedacht werden, dass in der Regel Belagteile auf den Horizontalriegeln aufgelegt werden und oftmals Diagonale an den Horizontalriegeln verankert werden.

Zum Herstellen der nötigen Stabilität werden die Vertikalstiele zuletzt in den Halterungen verriegelt. Sie dürfen danach nicht mehr seitlich aus den Halterungen herausrutschen können. Ein Verschieben des Horizontalriegels entlang der Längsachse der Vertikalstiele könnte noch möglich sein, ein Verrutschen nach unten wird jedoch durch das Blockierelement verhindert.

Möchte man nun beim Aufbau des Gerüsts ein vorauslaufendes Geländer erhalten, so sollte vor dem Aufstecken des Vertikalstiels in das bestehende Systemgerüst dieser Vertikalstiel mit mindestens einem Holm für ein Geländer, insbesondere einem Geländerholm und einem Zwischenholm, verbunden werden. Der Holm für das Geländer ist dabei mit dem anderen Ende bereits mit dem Systemgerüst, insbesondere einem benachbarten Vertikalrahmen (einer höheren Gerüstlage), verbunden. Danach wird der Vertikalstiel auf einen vertikalen Holm der Gerüstbasis oder den Holm eines Vertikalrahmens aufgesteckt. Das Geländer wird dabei nach oben bewegt. Aufgrund der H-Form des Vertikalrahmen-Systems liegen die Befestigungspunkte für das Geländer oberhalb des Befestigungselements (und damit oberhalb des später angebrachten Horizontalriegels), also in der oberen Hälfte des Vertikalstiels. Diese obere Hälfte bildet jedoch einen Teil der Wandung der darüberliegenden Gerüstlage, nämlich genau den Teil an dem sich das Geländer dieser Gerüstlage befindet. Beim Aufstecken des Vertikalstiels auf das bereits bestehende Gerüst, wird das eingehängte Geländer (bevorzugt Geländerholm und Zwischenholm) nach oben bewegt und bildet dann das Geländer eines Gerüstfachs einer darüberliegenden Gerüstlage.

Weitere, besonders bevorzugte Ausführungsformen der Erfindung ergeben sich aus der nachfolgenden Beschreibung, wobei insbesondere auch einzelne Merkmale verschiedener Ausführungsbeispiele bzw. Varianten zu neuen Ausführungsbeispielen bzw. Varianten kombiniert werden können.

Gemäß einem bevorzugten Vertikalrahmen-System weist zumindest einer der Vertikalstiele oberhalb des Wulstes, insbesondere in seiner oberen Hälfte, zumindest ein Befestigungselement zur Anbringung eines Holms für ein Geländer an dem Vertikalstiel auf. Dies sind bevorzugt Befestigungselemente für einen Geländerholm und einen Zwischenholm. Solche Befestigungselemente sind im Stand der Technik hinlänglich bekannt. Im Gegensatz zu einem herkömmlichen, rechteckigen Vertikalrahmen, der die Befestigungselemente in der unteren Hälfte aufweist, liegen sie hier jedoch in der oberen Hälfte. Betrachtet man das aktuelle Gerüstfeld beim Aufbau, so liegen die Befestigungselemente dieses Vertikalrahmen-Systems im darüberliegenden Gerüstfeld und halten somit das Geländer dieses darüberliegenden Gerüstfeldes. Dieser Aufbau des Vertikalrahmen-Systems ist damit ideal zur Herstellung eines vorauslaufenden Geländers. Bevorzugt weist ein Befestigungselement eine Arretierung zum Arretieren eines Holms für ein Geländer auf. Auch diese Arretierung ist im Stand der Technik bekannt.

Gemäß einem bevorzugten Vertikalrahmen-System sind die Halterungen so ausgerichtet, dass die Vertikalstiele von entgegengesetzten Seiten orthogonal zur Längsachse des Horizontalriegels in die Aufnahmenuten eingeschoben werden können. Dies bedeutet, dass die eine Halterung nach rechts offen ist und die andere Halterung nach links (relativ zur Längsachse des Horizontalriegels). Bereits an einem Gerüst angebrachte Vertikalstiele können also durch eine Drehung des Horizontalriegels um eine vertikale Achse in die Aufnahmenuten eingeschoben werden.

Die Aufnahmenuten in den Halterungen sind bevorzugt so ausgestaltet, dass diese eine U-Form haben. Mit "U-Form" ist hier und an den anderen Stellen der Beschreibung ein abgerundetes U sowie auch ein eckiges U (also ein Quader mit einer offenen Seite) gemeint.

Gemäß einem bevorzugten Vertikalrahmen-System ist der Wulst nicht mehr als 30 mm dick, bevorzugt nicht mehr als 15 mm. Ansonsten würde er sich bei einem fertigen Gerüst störend bemerkbar machen. Es ist jedoch bevorzugt, dass der Wulst dicker als 5 mm ist, insbesondere dicker als 10 mm, damit er seine Aufgabe als Blockierelement optimal erfüllen kann. Der Wulst weist bevorzugt eine horizontal ebene Blockierfläche auf, die bei einer bestimmungsgemäßen Anbringung des Horizontalriegels diesen berührt. Auf dieser ebenen Blockierfläche kann der Horizontalriegel gut aufliegen und rutscht nicht ab.

Es ist bevorzugt, dass das Blockierelement aus einem Ring oder Band aus Metall gebildet wird, welches zumindest teilweise um den Vertikalstiel herum verläuft. Im Grunde muss ein Blockierelement nur teilweise vorhanden sein und dies auch nicht an einem Stück. Beispielsweise können bereits einzelne Ausbuchtungen oder ein herausragender Bolzen als Wulst genügen. Ein über zumindest ein Viertel, insbesondere zumindest die Hälfte, des Umfangs umlaufendes Blockierelement kann jedoch besser Kräfte aufnehmen als einzelne Ausbuchtungen.

Gemäß einem bevorzugten Vertikalrahmen-System weisen die Halterungen des Horizontalriegels jeweils ein Verriegelungselement auf, welches so gestaltet ist, dass in einer offenen Position ein seitliches Einschieben und Ausschieben eines Vertikalstiels in die Halterung möglich ist und in einer Verriegelungsposition ein Vertikalstiel zumindest gegen horizontale Bewegungen verriegelt wird. Die Aufnahmenut der Halterung ist dabei bevorzugt so gestaltet, dass im verriegelten Zustand der Vertikalstiel passgenau in der Aufnahmenut liegt. Dies meint, dass der Vertikalstiel relativ zum Horizontalriegel im Wesentlichen nicht kippen kann zumindest nicht mehr als 5°, bevorzugt weniger als 1°. Es ist besonders bevorzugt, wenn im verriegelten Zustand der Vertikalstiel kein seitliches Spiel zum Horizontalriegel hat, so dass kein Kippen mehr möglich ist.

Erfindungsgemäß weist einer der Vertikalstiele ein Verriegelungsstück auf, das seitlich aus dessen Mantelfläche herausragt. Zumindest eine der Halterungen weist eine umschlossene Öffnung in einer ihrer Wandungen auf, durch die das Verriegelungsstück hindurchgeschoben werden kann. Diese Öffnung liegt bevorzugt im Bereich der Mitte einer U-förmigen Wandung. Es ist also ein Bauteil (das Verriegelungsstück) mit dem Vertikalstiel verbunden, das horizontal aus diesem herausragt und durch die Öffnung des Halters hindurch passt. Die Öffnung sollte dabei nicht viel größer als der (insbesondere runde oder viereckige) Querschnitt des Verriegelungsstücks sein, so dass dieses einfach hindurchgesteckt werden kann, aber nicht übermäßig viel Spiel hat. Eine Öffnung ist bevorzugt kleiner als 110% der Dimensionen des Verriegelungsstücks. Mittels eines Riegels kann das Verriegelungsstück dann verriegelt werden, so dass der Vertikalstiel nicht mehr aus der Halterung herausrutschen kann. Mit einer solchen Verriegelung ist auch ein vertikales rutschen des Horizontalriegels nicht mehr möglich, so dass die Position von Halterung und Blockierelement bzw. die Position der Öffnung passend gewählt werden sollte, so dass im verriegelten Zustand der Horizontalriegel auf dem Blockierelement aufliegt. Das Verriegelungsstück selbst kann auch als Wulst bzw. als Blockierelement angesehen werden, da es ein Verrutschen des H-Verbinders längs des Vertikalstiels nach unten blockiert.

Das Verriegelungsstück weist in der ersten Alternative der Erfindung ein Loch auf, insbesondere ein vertikales Loch und ist so dimensioniert und positioniert, dass in einer bestimmungsgemäßen Anbringungsposition des Vertikalstiels in der Halterung das Verriegelungsstück durch die Öffnung hindurch ragt und der Vertikalstiel mittels eines durch das Loch geschobenen Riegels in der Halterung verriegelt werden kann. Der Riegel ist insbesondere keilförmig oder konisch, damit er zusätzlich einen Kraftschluss ausüben kann.

In der zweiten Alternative der Erfindung verdickt sich das an seinem, dem Vertikalstiel abgewandten, Ende in einem festgelegten Abstand zum Vertikalstiel. Es ragt also im Grunde T- oder pilzförmig (rund oder eckig) aus dem Vertikalstiel heraus. Die Länge des dünneren Bereichs (also der vorgenannte Abstand) entspricht dabei bevorzugt der Wandstärke einer Halterung des Horizontalriegels. Bevorzugt ist das Verriegelungsstück spiegelsymmetrisch oder ein Rotationskörper, und der dünnere Bereich bevorzugt zylindrisch oder prismenförmig mit parallelen Wänden. Das verdickte Ende des Verriegelungsstücks hat bevorzugt dieselbe Querschnittsform wie der dünnere Teil, bevorzugt die Form eines Prismas, Zylinders oder einer Halbkugel. Bevorzugt befindet sich jeweils ein Verriegelungsstück an gegenüberliegenden Seiten des Vertikalstiels. Dies ermöglicht eine einfache Fertigung, bei der ein durchgehendes Loch durch das Zentrum des Vertikalstiels in dessen Wand gebohrt wird, ein Bolzen durch dieses Loch geschoben und fixiert wird und der Bolzen an beiden Enden mit einer Verdickung versehen wird.

Bei dieser Ausführungsform weist zumindest eine der Halterungen des Horizontalriegels eine umschlossene Öffnung in einer ihrer Wandungen auf, durch die das Verriegelungsstück hindurchgeschoben werden kann. Diese Öffnung ist im unteren Bereich so geformt, dass das verdickte Endes des Verriegelungsstücks hindurchgeschoben werden kann und im oberen Bereich so geformt, dass der dünne Bereich des Verriegelungsstücks hindurchpasst aber nicht das verdickte Ende. Dies hat den Vorteil, dass der Horizontalriegel beim Anbringen an den Vertikalstiel einfach etwas höher angesetzt wird, so dass das Verriegelungsstück durch den größeren Teil der Öffnung hindurchgeschoben werden kann und nach Absenken des Horizontalriegels auf das Blockierelement das Verriegelungsstück nicht mehr zurückrutschen kann (da das verdickte Ende nicht durch den kleineren Teil der Öffnung passt) und somit der Horizontalriegel durch das dickere Ende des Verriegelungsstücks am Vertikalholm fixiert wird. Auch hier sollte der kleinere Teil der Öffnung nicht viel größer als der Querschnitt des entsprechenden Teils des Verriegelungsstücks sein, so dass dieses zwar geführt wird, aber nicht hin und her rutschen kann kann (also nicht übermäßig viel Spiel hat). Eine Öffnung ist bevorzugt kleiner als 110% der Dimensionen des entsprechenden Teils des Verriegelungsstücks. Hier wird im Grunde kein Riegel benötigt, es kann jedoch durchaus ein Riegel zur zusätzlichen Sicherung vorhanden sein.

Gemäß einem bevorzugten Vertikalrahmen-System ist jeder Vertikalstiel an seinen Stirnenden so geformt, dass das eine Stirnende in das gegenüberliegende Stirnende eines identischen Vertikalstiels längs einschiebbar ist und dort formschlüssig gehalten wird, bevorzugt wobei ein Zapfen an dem einen Stirnende in ein Loch am anderen Stirnende eingeschoben wird. Dies führt dazu, das verschiedene Vertikalrahmen-Systeme zu mehreren Gerüstlagen aufeinandergesteckt werden können.

Vorteil des Vertikalrahmen-Systems ist, dass er im Wesentlichen in stangenförmige Elemente (Vertikalstiele und Horizontalriegel) zerlegt werden kann, deren Lagerung nur einen Bruchteil des Platzes von herkömmlichen Vertikalrahmen beansprucht. Zudem lässt sich auf einfache Weise ein vorauslaufendes Geländer aufbauen. Ein weiterer Vorteil ist, dass bestehende Gerüstelemente noch verwendet werden können und insbesondere mit den erfindungsgemäßen Vertikalrahmen-Systemen kombiniert werden können. Die Vertikalrahmen-Systeme sollten dabei Maße aufweisen, die den Maßen von herkömmlichen Gerüstelementen entsprechen.

Die Erfindung wird im Folgenden unter Hinweis auf die beigefügten Figuren anhand von Ausführungsbeispielen noch einmal näher erläutert. Dabei sind in den verschiedenen Figuren gleiche Komponenten mit identischen Bezugsziffern versehen. Die Figuren sind in der Regel nicht maßstäblich. Es zeigen:
Figur 1 ein Systemgerüst gemäß dem Stand der Technik mit rechteckigen Stellrahmen,
Figur 2 eine perspektivische Ansicht der Vertikalstiele und des Horizontalriegels gemäß einem bevorzugten Ausführungsbeispiel des erfindungsgemäßen Vertikalrahmen-Systems,
Figur 3 ein weiteres Beispiel für eine Halterung mit einer Verriegelung, welche allerdings keinen Teil der Erfindung darstellt,
Figur 4 ein weiteres Beispiel für eine Halterung mit einer bevorzugten Verriegelung,
Figur 5 ein Beispiel für ein erfindungsgemäßes Systemgerüst, im Aufbau mit vorauslaufendem Geländer,
Figur 6 ein Beispiel für ein erfindungsgemäßes Verfahren zum Aufbau eines vorauslaufendem Geländers,
Figur 7 Kombinationsmöglichkeiten eines Vertikalrahmen-Systems mit herkömmlichen Stellrahmen,
Figur 8 eine Verriegelung mit einem besonderen Verriegelungsstück.

Figur 1 zeigt ein Systemgerüst 1 gemäß dem Stand der Technik mit rechteckigen Stellrahmen 13. Das Gerüst 1 steht auf Bodenplatten 8, die mittels Gerüstspindeln 9 einstellbar sind. Dadurch lassen sich Unebenheiten im Boden kompensieren und das Systemgerüst 1 steht gerade. Die unteren Stellrahmen 13 werden mittels Längsriegeln 12 stabilisiert.

Das hier dargestellte Systemgerüst 1 hat zwei Gerüstlagen, von denen die obere noch im Aufbau ist. Noch sind die Gerüstfelder F dort nicht durch Geländer 5, 6 abgesichert. Der mittlere Gerüstabschnitt (mittlere Spalte) ist aber bereits mittels Diagonalen 11 stabilisiert. Es sollte beachtet werden, dass die obere Diagonale 11 ohne ausreichende Sicherung durch ein Geländer 5, 6 angebracht worden ist. Die drei fertiggestellten Gerüstfelder F können mittels Belagteilen 7 begangen werden und sind durch Geländerholme 5, Zwischenholme 6 und ein Stirngeländer 10 gesichert.

Figur 2 zeigt eine perspektivische Ansicht der Vertikalstiele 3 und des Horizontalriegels 4 gemäß einem bevorzugten Ausführungsbeispiel des erfindungsgemäßen Vertikalrahmen-Systems 2. Abgebildet sind zwei Vertikalstiele 3 und ein Horizontalriegel 4, die bestimmungsgemäß zu einem H-förmigen Vertikalrahmen (s. rechte Darstellung) miteinander lösbar verbindbar sind.

Der Horizontalriegel 4 weist an seinen Stirnenden jeweils eine Halterung 4a zum Halten eines senkrechten Vertikalstiels 3 auf. Jede der Halterungen 4a hat dabei eine vertikale Aufnahmenut A und ist so geformt, dass ein Vertikalstiel 3 seitlich in die Aufnahmenut A eingeschoben werden kann und dort formschlüssig gehalten wird. Dies wird in diesem Beispiel dadurch erreicht, dass die Halterungen 4a so ausgerichtet sind, dass die Vertikalstiele 3 von entgegengesetzten Seiten orthogonal zur Längsachse des Horizontalriegels 4 in die Aufnahmenuten A eingeschoben werden können. Die Aufnahmenuten A sind hier so ausgestaltet, dass diese eine (eckige) U-Form haben.

Jeder Vertikalstiel 3 hat in seinem mittleren Bereich einen umlaufenden Wulst 3a als Blockierelement 3a. Dieses Blockierelement 3a ist bevorzugt dicker als 5 mm aber dünner als 30 mm und so gestaltet ist, dass es ein Verrutschen des Horizontalriegels 4 längs des Vertikalstiels 3 nach unten blockiert.

Die Verriegelungselemente 3b, R sind auf besondere Weise dazu ausgestaltet, die Vertikalstiele 3 in der Aufnahmenut A zu verriegeln, so dass der Horizontalriegel 4 auf dem Wulst 3a ruht und die Vertikalstiele 3 in den Halterungen 4a gehaltert werden. Dazu weisen die Vertikalstiele 3 ein Verriegelungsstück 3b auf, dass seitlich aus deren Mantelfläche herausragt. Die Halterungen 4a haben eine umschlossene Öffnung L in der Mitte ihrer U-förmigen Wandung, durch die das Verriegelungsstück 3b hindurchgeschoben werden kann. Das Verriegelungsstück 3b weist dabei ein Loch auf, das so dimensioniert und positioniert ist, dass wenn das Verriegelungsstück 3b durch die Öffnung L hindurch ragt, ein keilförmiger Riegel R durch das Loch geschoben werden kann und den Vertikalstiel 3 in der Halterung 4a verriegelt. Das Verriegelungsstück 3b kann theoretisch auch als Wulst 3a angesehen werden und damit als Blockierelement 3a dienen. In dieser Darstellung dient es jedoch vornehmlich zur Verriegelung.

Figur 3 zeigt ein weiteres Beispiel für eine Halterung 4a mit einer Verriegelung R. Dort kann die Verriegelung R quer von die offene Seite der Halterung 4a gelegt und in (nicht sichtbaren) Nuten gehaltert werden, um ein Herausrutschen des Vertikalstiels zu verhindern.

Figur 4 zeigt ein weiteres Beispiel für eine Halterung 4a mit einer bevorzugten Verriegelung 3b, R. Dies entspricht der in Figur 2 dargestellten Verriegelung 3b, R, die hier jedoch durch einen Bügel gesichert ist und der keilförmige Riegel R ist hier in einer Aussparung gehaltert, damit er im unverriegelten Zustand nicht herausrutschen kann.

Figur 5 zeigt ein Beispiel für ein erfindungsgemäßes Systemgerüst 1, im Aufbau mit vorauslaufendem Geländer 5, 6. Auf einer Gerüstbasis G aus halbhohen Stellrahmen sind die H-förmigen Vertikalrahmen-Systeme nach Figur 2 angeordnet. Dieses Systemgerüst 1 ähnelt dem der Figur 1 mit dem Unterschied, dass die Vertikalrahmen-Systeme 2 nicht so hoch aufragen, sondern in der Hälfte der Höhe einer Gerüstlage enden. Dies ermöglicht den Aufbau mit einem vorauslaufenden Geländer 5, 6. Wie hier rechts dargestellt wird, wird gerade das letzte Gerüstfach F fertiggestellt, indem das letzte Vertikalrahmen-System 2 zusammen mit dem Geländer 5, 6 aufgebaut wird.

Figur 6 zeigt ein Beispiel für ein erfindungsgemäßes Verfahren zum Aufbau eines vorauslaufendem Geländers 5, 6, wie es in der Figur 5 vonstatten geht. Ganz links ist der Zustand von der Seite abgebildet, der in der Figur 5 vorliegt. Nun wird der Vertikalstiel 3 mit dem Geländerholm 5 und dem Zwischenholm 6 in Pfeilrichtung angehoben. Von dem angebrachten Geländer 5, 6 auf Abstand gehalten, ist der Vertikalstiel 3 nun über dem Zapfen Z des darunterliegenden Vertikalstiels 3 und kann gemäß dem Pfeil daraufgesetzt werden. Nun wird auch der zweite, hier verdeckte, Vertikalstiel 3 aufgesetzt. Auf Höhe des oberen Belagteils 7 (gestrichelt angedeutet) wird nun der Horizontalriegel 4 angebracht wie in der Figur 2 bereits beschrieben worden ist. Damit ist eine Gerüstlage mit einem vorauslaufenden Geländer 5, 6 fertig und das Gerüst kann von der obersten Gerüstlage aus gefahrlos in die Höhe gebaut werden.

Figur 7 zeigt Kombinationsmöglichkeiten eines Vertikalrahmen-Systems 2 mit herkömmlichen Stellrahmen 13. Ganz links in Spalte A ist die Verwendung von herkömmlichen, O-förmigen Stellrahmen 13 gezeigt, von denen zwei übereinandergesetzt werden. In Spalte B wird gezeigt, dass derselbe Aufbau auch mit einem erfindungsgemäßen Vertikalrahmen-System 2 und zwei halbhohen Adapterstücken 14 erreicht werden kann. Wie in Spalten C und D gezeigt ist auch eine Kombination aus einem herkömmlichen Stellrahmen 13 und einem erfindungsgemäßen Vertikalrahmen-System 2 unter Verwendung eines halbhohen Adapterstücks 14 möglich, und zwar sowohl ein Aufbau eines erfindungsgemäßen Vertikalrahmen-Systems 2 auf einem herkömmlichen Stellrahmen 13 (siehe C) als auch umgekehrt (siehe D). Hierzu sollte beachtet werden, dass die lichte Höhe eines Gerüstfachs nicht durch Holme versperrt sein sollte, um einen problemlosen Durchgang durch eine Gerüstlage zu gewährleisten. Daher gibt es zwei Typen von Adapterstücken 14, das eine ist U-förmig mit dem Querriegel nach unten und eines umgekehrt U-förmig mit dem Querriegel nach oben.

Figur 8 zeigt perspektivisch eine besondere Verriegelung mit einem pilzförmigen Verriegelungsstück 3b. In der linken Darstellung sind ein Vertikalstiel 3 zu sehen aus dessen Mantelfläche zwei gegenüberliegende Verriegelungsstücke seitlich herausragen. In einer Vergrößerung (gestrichelte Ellipse) ist das Verriegelungsstück 3b noch einmal in einer Schnittzeichnung dargestellt. Es ist im Grunde ein zylindrischer Bolzen, der durch den Vertikalstiel 3 hindurchgesteckt, fixiert und an seinen Enden mit zylindrischen Verdickungen versehen ist. Jedes Verriegelungsstück 3b ragt also im Grunde pilzförmig aus dem Vertikalstiel heraus. Die Länge des dünneren Bereichs entspricht hier ungefähr der Wandstärke der Halterung 4a des Horizontalriegels 4. Die dargestellte Halterung 4a weist eine Öffnung L in Form eines umgekehrten Schlüssellochs auf. In ihrem unteren Bereich ist die Öffnung L so geformt, dass das verdickte Endes des Verriegelungsstücks 3b hindurchgeschoben werden kann und im oberen Bereich so, dass der dünne Bereich des Verriegelungsstücks 3b hindurchpasst aber nicht das verdickte Ende.

Nach rechts hin ist die Anbringung eines solchen Horizontalriegels 4 an den Vertikalstiel 3 in mehreren Phasen von links nach rechts gezeigt. Das Halterung 4a wird auf den Vertikalstiel 3 aufgeschoben, so dass das verdickte Ende des Verriegelungsstücks 3b durch den unteren Teil der Öffnung L hindurchgeschoben werden kann (Pfeil in der linken Darstellung). Nach Absenken (Pfeil in der mittleren Darstellung) des Horizontalriegels 4 auf das Blockierelement 3a wird das Verriegelungsstück 3b durch die Wandung des Halterung 4a gegen seitliches Herausrutschen fixiert und der Horizontalriegel 4 ist am Vertikalstiel 3 verriegelt.

Es wird abschließend noch einmal darauf hingewiesen, dass es sich bei den Figuren lediglich um Ausführungsbeispiele handelt, welche vom Fachmann in verschiedenster Weise modifiziert werden können, ohne den Bereich der Erfindung zu verlassen. Weiterhin schließt die Verwendung der unbestimmten Artikel "ein" bzw. "eine" nicht aus, dass die betreffenden Merkmale auch mehrfach vorhanden sein können. Der Ausdruck "eine Anzahl" ist als "mindestens eins" zu verstehen.

### Bezugszeichenliste

- 1: Systemgerüst
- 2: Vertikalrahmen-System
- 3: Vertikalstiel
- 3a: Wulst / Blockierelement
- 3b: Verriegelungsstück
- 4: Horizontalriegel
- 4a: Halteelement
- 5: Geländerholm
- 6: Zwischenholm
- 7: Belagteil
- 8: Bodenplatte
- 9: Fußspindel
- 10: Stirngeländer
- 11: Diagonale
- 12: Längsriegel
- 13: Stellrahmen / Vertikalrahmen
- 14: Adapterrahmen
- A: Aufnahmenut
- K: Keil
- F: Gerüstfeld
- G: Gerüstbasis
- L: Öffnung
- R: Riegel
- S: Schutzbügel
- Z: Zapfen

## Patentansprüche

1. Vertikalrahmen-System (2) für ein Systemgerüst (1), umfassend zwei Vertikalstiele (3) und einen Horizontalriegel (4), die bestimmungsgemäß zu einem H-förmigen Vertikalrahmen miteinander lösbar verbindbar sind, und für jeden Vertikalstiel (3) ein Verriegelungselement (3b, R), dazu ausgestaltet, die lösbare Verbindung zu verriegeln, wobei
- der Horizontalriegel (4) an seinen Stirnenden jeweils eine Halterung (4a) zum Halten eines senkrechten Vertikalstiels (3) aufweist, wobei jede der Halterungen (4a) eine vertikale Aufnahmenut (A) umfasst, und so geformt ist, dass jeweils einer der Vertikalstiele (3) seitlich in die Aufnahmenut (A) eingeschoben werden kann und dort formschlüssig gehalten wird, wobei die Halterungen (4a) so ausgerichtet sind, dass die Vertikalstiele (3) von unterschiedlichen Seiten in die Aufnahmenuten (A) eingeschoben werden können,
- jeder Vertikalstiel (3) in seinem mittleren Bereich einen zumindest teilweise umlaufenden Wulst (3a) als Blockierelement (3a) aufweist, welches so gestaltet ist, dass es ein Verrutschen des Horizontalriegels (4) längs des Vertikalstiels (3) nach unten blockiert,
- jedes Verriegelungselement (3b, R) dazu ausgestaltet ist, einen Vertikalstiel (3) in der Aufnahmenut (A) zu verriegeln, so dass im bestimmungsgemäß zusammengesetzten Zustand der Horizontalriegel (4) auf dem Wulst (3a) ruht und die Vertikalstiele (3) in den Halterungen (4a) gehaltert werden,
**dadurch gekennzeichnet, dass** einer der Vertikalstiele (3) ein Verriegelungsstück (3b) aufweist, dass seitlich aus dessen Mantelfläche herausragt und eine der Halterungen (4a) eine umschlossene Öffnung (L) in einer seiner Wandungen aufweist, durch die das Verriegelungsstück (3b) hindurchgeschoben werden kann, und wobei
- das Verriegelungsstück (3b) ein Loch aufweist und so dimensioniert und positioniert ist, dass in einer bestimmungsgemäßen Anbringungsposition des Vertikalstiels (3) in der Halterung (4a) das Verriegelungsstück (3b) durch die Öffnung (L) hindurch ragt und mittels eines durch das Loch geschobenen Riegels (R) der Vertikalstiel (3) in der Halterung (4a) verriegelt werden kann oder
- das Verriegelungsstück (3b) sich an seinem Ende in einem Abstand zum Vertikalstiel 3 verdickt und die Halterungen (4a) eine umschlossene Öffnung (L) in einer ihrer Wandungen aufweisen, welche im unteren Bereich so geformt ist, dass das verdickte Endes des Verriegelungsstücks (3b) hindurchgeschoben werden kann und im oberen Bereich so geformt, dass der dünne Bereich des Verriegelungsstücks (3b) hindurchpasst aber nicht das verdickte Ende.

2. Vertikalrahmen-System nach Anspruch 1, **dadurch gekennzeichnet, dass** zumindest einer der Vertikalstiele (3) oberhalb des Wulstes (3a), insbesondere in seiner oberen Hälfte, zumindest ein Befestigungselement zur Anbringung eines Holms (5, 6) für ein Geländer an dem Vertikalstiel (3) aufweist, bevorzugt Befestigungselemente für einen Geländerholm (5) und einen Zwischenholm (6),
wobei ein Befestigungselement bevorzugt eine Arretierung zum Arretieren eines Holms (5, 6) für ein Geländer aufweist.

3. Vertikalrahmen-System nach einem der vorangehenden Ansprüche, **dadurch gekennzeichnet, dass** die Halterungen (4a) so ausgerichtet sind, dass die Vertikalstiele (3) von entgegengesetzten Seiten orthogonal zur Längsachse des Horizontalriegels (4) in die Aufnahmenuten (A) eingeschoben werden können, wobei die Aufnahmenuten (A) in den Halterungen (4a) bevorzugt so ausgestaltet sind, dass diese eine U-Form haben.

4. Vertikalrahmen-System nach einem der vorangehenden Ansprüche, **dadurch gekennzeichnet, dass** der Wulst (3a) nicht mehr als 30 mm dick ist, bevorzugt nicht mehr als 15 mm und/oder dicker als 5 mm, wobei der Wulst (3a) bevorzugt eine horizontal ebene Blockierfläche aufweist, die bei einer bestimmungsgemäßen Anbringung des Horizontalriegels (4) diesen berührt,
bevorzugt wobei das Blockierelement (3a) aus einem Ring oder Band aus Metall gebildet wird, welches zumindest teilweise um den Vertikalstiel (3) herum verläuft.

5. Vertikalrahmen-System nach einem der vorangehenden Ansprüche, **dadurch gekennzeichnet, dass** die Halterungen (4a) des Horizontalriegels (4) jeweils eines der Verriegelungselemente (3b, R) aufweisen, welches so gestaltet ist, dass in einer offenen Position ein seitliches Einschieben und Ausschieben eines Vertikalstiels (3) in die Halterung (4a) möglich ist und in einer Verriegelungsposition ein Vertikalstiel (3) zumindest gegen horizontale Bewegungen verriegelt wird,
wobei die Aufnahmenut (A) der Halterung (4a) bevorzugt so gestaltet ist, dass im verriegelten Zustand der Vertikalstiel (3) passgenau in der Aufnahmenut (A) liegt.

6. Vertikalrahmen-System nach einem der vorangehenden Ansprüche, **dadurch gekennzeichnet, dass**
- das Verriegelungsstück (3b) ein vertikales Loch aufweist und so dimensioniert und positioniert ist, dass in einer bestimmungsgemäßen Anbringungsposition des Vertikalstiels (3) in der Halterung (4a) das Verriegelungsstück (3b) durch die Öffnung (L) hindurch ragt und mittels eines durch das Loch geschobenen keilförmigen oder konischen Riegels (R) der Vertikalstiel (3) in der Halterung (4a) verriegelt werden kann oder
- das Verriegelungsstück (3b) T- oder pilzförmig aus dem Vertikalstiel herausragt.

7. Vertikalrahmen-System nach einem der vorangehenden Ansprüche, **dadurch gekennzeichnet, dass** jeder Vertikalstiel (3) an seinen Stirnenden so geformt ist, dass das eine Stirnende in das gegenüberliegende Stirnende eines identischen Vertikalstiels längs eingeschoben werden könnte und dort formschlüssig gehalten würde, bevorzugt wobei ein Zapfen (Z) an dem einen Stirnende in ein Loch am anderen Stirnende eingeschoben wird.

8. Verfahren zum Aufbau eines Systemgerüsts (1) mit einem Vertikalrahmen-System (2) gemäß einem der vorangehenden Ansprüche, das Verfahren umfassend die Schritte:
- Aufstecken der beiden Vertikalstiele (3) mit einem Stirnende auf einen vertikalen Holm einer Gerüstbasis (G) oder auf den Holm eines bereits montierten Vertikalrahmens (2, 13), so dass die beiden Vertikalstiele (3) nebeneinander in einer vertikalen, parallelen Anordnung mit einer im Wesentlichen horizontalen Stoßebene deren Stirnseiten die Stirnfläche eines Gerüstfachs bilden,
- Anordnen des Horizontalriegels (4) zwischen den beiden Vertikalstielen (3) durch seitliches Einschieben der Vertikalstiele (3) in die Aufnahmenuten (A) der Halterungen (4a), insbesondere durch eine Drehung des Horizontalriegels (4) um die Vertikale, so dass die Blockierelemente (3a) der Vertikalstiele (3) unter dem Horizontalriegel (4) liegen,
- Verriegeln der Vertikalstiele (3) in den Halterungen (4a), zumindest so dass sich diese nicht seitlich aus den Halterungen (4a) heraus bewegen können.

9. Verfahren nach Anspruch 8, **dadurch gekennzeichnet, dass** vor dem Aufstecken eines Vertikalstiels (3) in das bestehende Systemgerüst (1) dieser Vertikalstiel (3) mit mindestens einem Holm für ein Geländer (5, 6), insbesondere einem Geländerholm (5) und einem Zwischenholm (6), verbunden wird, der mit dem anderen Ende bereits mit dem Systemgerüst (1), insbesondere einem benachbarten Vertikalrahmen (2, 13), verbunden ist, und danach der Vertikalstiel (3) auf einen vertikalen Holm der Gerüstbasis (G) oder den Holm eines Vertikalrahmens (2, 13) aufgesteckt wird.

10. Systemgerüst (1) umfassend eine Anzahl von Vertikalrahmen-Systemen (2) nach einem der Ansprüche 1 bis 7.

## Claims

1. Vertical frame system (2) for a scaffolding system (1), comprising two vertical posts (3) and a horizontal ledger (4), which can be detachably connected to one another as intended to form an H-shaped vertical frame, and a locking element (3b, R) for each vertical post (3), designed to lock the detachable connection, wherein
- the horizontal ledger (4) has a bracket (4a) at each of its end faces for holding a vertical post (3), each of the brackets (4a) comprising a vertical holding groove (A) and being shaped in such a way that in each case one of the vertical posts (3) can be pushed laterally into the holding groove (A) and is held there form-fit, wherein the brackets (4a) are aligned in such a way that the vertical posts (3) can be pushed into the holding grooves (A) from different sides,
- each vertical post (3) has in its centre area an at least partially circumferential bulge (3a) as a blocking element (3a), which is designed in such a way that it blocks the horizontal ledger (4) from slipping downwards along the vertical post (3),
- each locking element (3b, R) is designed to lock a vertical post (3) in the holding groove (A), so that in the intended assembled state the horizontal ledger (4) rests on the bulge (3a) and the vertical posts (3) are held in the brackets (4a),
**characterized in that** one of the vertical posts (3) has a locking piece (3b) which projects laterally from its lateral surface and one of the brackets (4a) has an enclosed opening (L) in one of its walls, through which the locking piece (3b) can be pushed, and wherein
- the locking piece (3b) has a hole and is dimensioned and positioned such that, in an intended mounting position of the vertical post (3) in the bracket (4a), the locking piece (3b) protrudes through the opening (L) and the vertical post (3) can be locked in the bracket (4a) by means of a ledger (R) pushed through the hole, or
- the locking piece (3b) thickens at its end at a distance from the vertical post (3) and the brackets (4a) have an enclosed opening (L) in one of their walls, which opening is shaped in the lower region so that the thickened end of the locking piece (3b) can be pushed through and is shaped in the upper region so that the thin region of the locking piece (3b) fits through but not the thickened end.

2. Vertical frame system according to claim 1, **characterized in that** at least one of the vertical posts (3) above the bulge (3a), in particular in its upper half, has at least one fastening element for attaching a rail (5, 6) for a guardrail to the vertical post (3), preferably fastening elements for a guardrail (5) and an intermediate rail (6),
wherein a fastening element preferably has a locking device for locking a rail (5, 6) for a railing.

3. Vertical frame system according to one of the preceding claims, **characterized in that** the brackets (4a) are aligned in such a way that the vertical posts (3) can be inserted into the holding grooves (A) from opposite sides orthogonally to the longitudinal axis of the horizontal ledger (4), the holding grooves (A) in the brackets (4a) preferably being designed in such a way that they have a U-shape.

4. Vertical frame system according to one of the preceding claims, **characterized in that** the bulge (3a) is not more than 30 mm thick, preferably not more than 15 mm and/or thicker than 5 mm, the bulge (3a) preferably having a horizontally flat blocking surface which contacts the horizontal ledger (4) when the latter is attached as intended, preferably wherein the blocking element (3a) is formed from a ring or strip of metal which extends at least partially around the vertical post (3).

5. Vertical frame system according to one of the preceding claims, **characterized in that** the brackets (4a) of the horizontal ledger (4) each have one of the locking elements (3b, R), which is designed in such a way that in an open position a vertical post (3) can be pushed laterally into and out of the bracket (4a) and in a locking position a vertical post (3) is locked at least against horizontal movements,
wherein the holding groove (A) of the bracket (4a) is preferably designed such that, in the locked state, the vertical post (3) lies precisely in the holding groove (A).

6. Vertical frame system according to one of the preceding claims, **characterized in that**
- the locking piece (3b) has a vertical hole and is dimensioned and positioned such that, in an intended mounting position of the vertical post (3) in the bracket (4a), the locking piece (3b) protrudes through the opening (L) and the vertical post (3) can be locked in the bracket (4a) by means of a wedge-shaped or conical ledger (R) pushed through the hole, or
- the locking piece (3b) protrudes from the vertical post in a T or mushroom shape.

7. Vertical frame system according to one of the preceding claims, **characterized in that** each vertical post (3) is shaped at its end faces in such a way that one end face could be pushed longitudinally into the opposite end face of an identical vertical post and held there in a form-fitting manner, preferably with a pin (Z) at one end face being pushed into a hole at the other end face.

8. Method for assembling a scaffolding system (1) with a vertical frame system (2) according to one of the preceding claims, the method comprising the steps of:
- attaching the two vertical posts (3) with one end face to a vertical rail of a scaffold base (G) or to the rail of an already assembled vertical frame (2, 13), so that the two vertical posts (3) are arranged next to each other in a vertical, parallel arrangement with a substantially horizontal joint plane whose end faces form the end face of a scaffold compartment,
- arranging the horizontal ledger (4) between the two vertical posts (3) by pushing the vertical posts (3) laterally into the holding grooves (A) of the brackets (4a), in particular by rotating the horizontal ledger (4) about the vertical, so that the blocking elements (3a) of the vertical posts (3) lie under the horizontal ledger (4),
- locking the vertical posts (3) in the brackets (4a), at least so that they cannot move sideways out of the brackets (4a).

9. Method according to claim 8, **characterized in that**, before a vertical post (3) is attached to the existing scaffolding system (1), this vertical post (3) is connected to at least one rail for a guardrail (5, 6), in particular a guardrail (5) and an intermediate rail (6), which is already connected at the other end to the scaffolding system (1), in particular to an adjacent vertical frame (2, 13), and then the vertical post (3) is attached to a vertical rail of the scaffold base (G) or the rail of a vertical frame (2, 13).

10. Scaffolding system (1) comprising a number of vertical frame systems (2) according to any one of claims 1 to 7.

## Revendications

1. Système de cadre vertical (2) pour un échafaudage de système (1), comprenant deux montants verticaux (3) et un verrou horizontal (4) qui, conformément à leur destination, peuvent être reliés l'un à l'autre de manière détachable pour former un cadre vertical en forme de H, et pour chaque montant vertical (3), un élément de verrouillage (3b, R) conçu pour verrouiller la liaison détachable, dans lequel
- le verrou horizontal (4) présente à chacune de ses extrémités frontales une fixation (4a) pour maintenir un montant vertical (3), chacune des fixations (4a) comprenant une rainure de réception verticale (A), et étant formée de telle sorte, que respectivement l'un des montants verticaux (3) peut être inséré latéralement dans la rainure de réception (A) et y être maintenu par complémentarité de forme, les fixations (4a) étant orientées de telle sorte que les montants verticaux (3) peuvent être insérés dans les rainures de réception (A) à partir de différents côtés,
- chaque montant vertical (3) présente dans sa zone centrale un bourrelet (3a) au moins partiellement périphérique comme élément de blocage (3a), qui est conçu de telle sorte qu'il bloque un glissement du verrou horizontal (4) vers le bas le long du montant vertical (3),
- chaque élément de verrouillage (3b, R) est conçu pour verrouiller un montant vertical (3) dans la rainure de réception (A), de telle sorte que, dans l'état assemblé conformément à leur destination, le verrou horizontal (4) repose sur le bourrelet (3a) et les montants verticaux (3) sont maintenus dans les fixations (4a),
**caractérisé en ce que** l'un des montants verticaux (3) comporte une pièce de verrouillage (3b) qui dépasse latéralement de sa surface d'enveloppe et l'un des supports (4a) comporte une ouverture fermée (L) dans l'une de ses parois, à travers laquelle l'élément de verrouillage (3b) peut être glissée, et où
- l,élément de verrouillage (3b) présente un trou et est dimensionnée et positionnée de telle sorte que, dans une position de montage conformément à leur destination du montant vertical (3) dans le support (4a), l'élément de verrouillage (3b) dépasse à travers l'ouverture (L) et que le montant vertical (3) puisse être verrouillé dans le support (4a) au moyen d'un verrou (R) glissé à travers le trou, ou
- l'élément de verrouillage (3b) s'épaissit à son extrémité à une certaine distance du montant vertical (3) et les supports (4a) présentent une ouverture fermée (L) dans l'une de leurs parois, qui est formée dans la partie inférieure de telle sorte que l'extrémité épaissie de l'élément de verrouillage (3b) peut être glissée à travers elle et qui est formée dans la partie supérieure de telle sorte que la partie mince de l'élément de verrouillage (3b) passe à travers mais pas l'extrémité épaissie.

2. Système de cadre vertical selon la revendication 1, **caractérisé en ce qu'**au moins l'un des montants verticaux (3) présente au-dessus du bourrelet (3a), en particulier dans sa moitié supérieure, au moins un élément de fixation pour monter un montant (5, 6) pour un garde-corps sur le montant vertical (3), de préférence des éléments de fixation pour un montant de garde-corps (5) et un montant intermédiaire (6),
un élément de fixation présentant de préférence un dispositif d'arrêt pour bloquer un montant (5, 6) pour un garde-corps.

3. Système de cadre vertical selon l'une des revendications précédentes, **caractérisé en ce que** les supports (4a) sont orientés de telle sorte que les montants verticaux (3) peuvent être insérés dans les rainures de réception (A) à partir de côtés opposés orthogonaux à l'axe longitudinal de la traverse horizontale (4), les rainures de réception (A) dans les supports (4a) étant de préférence conçues de telle sorte qu'elles ont une forme en U.

4. Système de cadre vertical selon l'une des revendications précédentes, **caractérisé en ce que** le bourrelet (3a) n'a pas plus de 30 mm d'épaisseur, de préférence pas plus de 15 mm et/ou plus de 5 mm d'épaisseur, le bourrelet (3a) présentant de préférence une surface de blocage plane horizontale qui, lors d'une mise en place conformément à leur destination du verrou horizontal (4), touche ce dernier,
de préférence dans lequel l'élément de blocage (3a) est formé d'un anneau ou d'une bande de métal qui s'étend au moins partiellement autour de le montantverticale (3).

5. Système de cadre vertical selon l'une des revendications précédentes, **caractérisé en ce que** les supports (4a) du verrou horizontal (4) présentent chacun l'un des éléments de verrouillage (3b, R) qui est conçu de telle sorte que, dans une position ouverte, il est possible d'insérer et d'extraire latéralement un montant vertical (3) dans le support (4a) et, dans une position de verrouillage, un montant vertical (3) est verrouillé au moins contre des mouvements horizontaux,
la rainure de réception (A) du support (4a) étant de préférence conçue de telle sorte qu'à l'état verrouillé, le montant vertical (3) se trouve parfaitement ajusté dans la rainure de réception (A).

6. Système de cadre vertical selon l'une des revendications précédentes, **caractérisé en ce que**
- l'élément de verrouillage (3b) présente un trou vertical et est dimensionnée et positionnée de telle sorte que, dans une position de montage conformément à leur destination du montant vertical (3) dans le support (4a), l,élément de verrouillage (3b) dépasse à travers l'ouverture (L) et, au moyen d'un verrou (R) en forme de coin ou conique glissé à travers le trou, le montant vertical (3) peut être verrouillé dans le support (4a) ou
- l,élément de verrouillage (3b) dépasse du montant vertical en forme de T ou de champignon.

7. Système de cadre vertical selon l'une des revendications précédentes, **caractérisé en ce que** chaque montant vertical (3) est formé au niveau de ses extrémités frontales de telle sorte qu'une extrémité frontale pourrait être insérée longitudinalement dans l'extrémité frontale opposée d'un montant vertical identique et y serait maintenue par complémentarité de forme, de préférence dans lequel un tenon (Z) situé au niveau d'une extrémité frontale est inséré dans un trou situé au niveau de l'autre extrémité frontale.

8. Procédé de construction d'un échafaudage de système (1) avec un système de cadre vertical (2) selon l'une des revendications précédentes, le procédé comprenant les étapes consistant à :
- assembler des deux montants verticaux (3) par une extrémité frontale sur un montant vertical d'une base d'échafaudage (G) ou sur le montant d'un cadre vertical (2, 13) déjà monté, de telle sorte que les deux montants verticaux (3) sont disposés côte à côte dans un agencement vertical et parallèle avec un plan de joint sensiblement horizontal dont les faces frontales forment la surface frontale d'un compartiment d'échafaudage,
- disposer le verrou horizontal (4) entre les deux montants verticaux (3) en insérant latéralement les montants verticaux (3) dans les rainures de réception (A) des supports (4a), notamment par une rotation du verrou horizontal (4) autour de la verticale, de telle sorte que les éléments de blocage (3a) des montants verticaux (3) se trouvent sous le verrou horizontal (4),
- verrouiller des montants verticaux (3) dans les fixations (4a), au moins de manière à ce qu'ils ne puissent pas se déplacer latéralement hors des fixations (4a).

9. Procédé selon la revendication 8, **caractérisé en ce qu'**avant l'assemblage d'un montant vertical (3) dans l'échafaudage système existant (1), ce montant vertical (3) est relié à au moins un montant pour un garde-corps (5, 6), en particulier un montant de garde-corps (5) et un montant intermédiaire (6), qui est déjà relié par l'autre extrémité à l'échafaudage de système (1), en particulier à un cadre vertical voisin (2, 13), et ensuite le montant vertical (3) est assemblé sur un montant vertical de la base d'échafaudage (G) ou sur le montant d'un cadre vertical (2, 13).

10. Échafaudage de système (1) comprenant un certain nombre de systèmes de cadres verticaux (2) selon l'une des revendications 1 à 7.
